# NEUE EUROPÄISCHE PATENTSCHRIFT

(11) **EP 0 342 571 B2**
(45) Veröffentlichungstag und Bekanntmachung des Hinweises auf die Entscheidung über den Einspruch: **03.08.1994**
(45) Hinweis auf die Patenterteilung: 22.01.1992
(21) Anmeldenummer: 89108710.8
(22) Anmeldetag: 16.05.1989
(51) Int. Cl.: B65D 81/34, H05B 6/64

(54) **Abdeckfolie für Menüschale**
Foil cover for food troy
Film de recouvrement pour barquette alimentaire

(30) Priorität: 20.05.1988 DE 3817275
(43) Veröffentlichungstag der Anmeldung: 23.11.1989
(73) Patentinhaber: 4P Verpackungen Ronsberg GmbH, D-87671 Ronsberg (DE)
(72) Erfinder: Bürkel, Bruno, D-2075 Ammersbek (DE); Holzmüller, Arno, D-8960 Kempten (DE)
(74) Vertreter: Hutzelmann, Gerhard

(56) Entgegenhaltungen:
- EP-A- 0 063 108
- EP-A- 0 161 739
- EP-A- 0 206 811
- CA-C- 1 082 655
- DE-A- 1 901 864
- GB-A- 1 110 776
- GB-C- 1 593 523
- US-A- 4 190 757
- US-A- 4 676 857
- Patent Abstracts of Japan, Bd. 3, Nr. 158 (M-86), 25. Dezember 1979

## Beschreibung

Die Erfindung betrifft eine Abdeckfolie für eine mit mehreren Zonen ausgerüstete Menüschale für Fertiggerichte od.dgl., deren Inhalt im geschlossenen Zustand durch eingestrahlte Mikrowellenenergie erwärmt werden soll und die eine im Druckverfahren aufgebrachte Metallschicht enthält, welche der Mikrowellenenergie einen Widerstand entgegensetzt und wobei die Abdeckfolie mindestens teilweise mit Druckfarbe beschichtet ist, wobei diese Schicht Metalle und/oder Metallverbindungen enthält, die entsprechend der vorgesehenen Erwärmung in unterschiedlicher Menge und/oder unterschiedlicher Verteilung mit der Druckfarbe aufgetragen sind.

Dabei ist es möglich, daß die einzelnen Zonen der Abdeckfolie mehr oder weniger mit dem Metall abgedeckt werden, wobei durch das Aufbringen von mehr oder weniger Metall die Durchlässigkeit für Mikrowellen gesteuert wird. Sowohl das Aufbringen selbst als auch die unterschiedliche Verteilung ist dabei durch die Anwendung des Druckverfahrens sehr einfach.

Aus der GB-C-1.593.523 ist in weitgehender Übereinstimmung mit dem Oberbegriff des Anspruchs 1 eine Abdeckung bekannt, die aber aus Karton hergestellt ist und eine siegelfähige, dem Behälter zugekehrte Kunststoffschicht aufweist.

Aus der EP-A-0206811 ist bereits eine Menüschale bekannt, deren Deckelteil mit unterschiedlich großen Aluminium-Folien-Abschnitten versehen ist, durch welche die Mikrowellen an diesen Stellen abgeschirmtwerden. Dadurch ist es möglich, unterschiedliche Nahrungsmittel so mit Mikrowellen zu beaufschlagen, daß sie gleichzeitig garwerden. Dies ist sehr günstig, jedoch ist das Anbringen derAluminium-Folien-Abschnitte sehr schwierig und aufwendig.

Eine ähnliche Ausgestaltung ist auch aus der JP-A-54133999 bekannt, bei der eine Abdeck-Metallfolie mit Fenstern versehen ist, durch welche die Mikrowellenenergie ungehindert in den Behälter eindringen kann, während sie im übrigen durch die Metallfolie zurückgehalten wird.

Aus der GB-A-1110776 ist es darüber hinaus bekannt, die obere Wand eines Nahrungsmittel-Behälters mit einer Metallbeschichtung zu versehen, um diese für Mikrowellen undurchlässig zu machen.

Alle diese Ausgestaltungen lassen die Mikrowellen entweder ungehindert durch oder blockieren diese vollständig.

Der Erfindung liegt dagegen die Aufgabe zugrunde, eine Abdeckfolie für Menüschalen so auszurüsten, daß unterschiedliche Energieraten in den zu erwärmenden Komponenten bzw. Zonen wirksam werden können. Außerdem soll die für die Metallschicht notwendige Metallmenge möglichst gering gehalten werden.

Diese Aufgabe wird erfindungsgemäß dadurch gelöst, daß die Metalle bzw. Metallverbindungen in Schlifform verwendet sind.

Metalle in Schlifform haben auf Mikrowellen eine wesentlich bessere Wirkung als in Pulverform. Solche Partikel haben bei gleicher eingesetzter Masse eine größere mikrowellenwirksame Oberfläche als Partikel eines üblichen Metallpulvers. Dieses hat den Vorteil, daß die eingesetzte Metallmenge bei gleicher Abdeckwirkung verringert werden kann.

Sehr vorteilhaft ist es auch, wenn als Metall Aluminium vorgesehen ist.

Eine weitere vorteilhafte Ausgestaltung der Erfindung liegt darin, daß als Metall bzw. Metallverbindung eine Heuslersche Legierung vorgesehen ist, die in Abhängigkeit der Temperatur ihre Durchlässigkeit der Mikrowellenstrahlung verändert.

Es ist bekannt, daß die Heuslersche Legierung einen Ferromagnetismus aufweist, der sich bei verändernden Temperaturen in unterschiedlicher Weise auf die Durchlässigkeit der Mikrowellen auswirkt. Diese Eigenschaft wird im Rahmen der Erfindung in vorteilhafter Weise ausgenutzt, um Füllgüter mit unterschiedlichem Energiebedarf gleichzeitig garen zu können.

In der Zeichnung ist die Erfindung anhand zweier Ausführungsbeipiele veranschaulicht. Dabei zeigen :
Fig. 1 ein Schaubild einer runden Menüschale, die durch eine aufgesiegelte Abdeckfolie verschlossen ist, und
Fig. 2 ein Schaubild einer weiteren Menüschale, die mit drei Kammern ausgerüstet ist.

Mit 1 ist in Fig. 1 eine runde Menüschale bezeichnet, die an ihrer Außenkante mit einem Siegelrand 7 versehen ist, auf den eine Abdeckfolie 8 aufgesiegelt ist. Diese Abdeckfolie ist in nicht näher dargestellter Weise bedruckt, wobei in den Abschnitten 9, 10 und 11 Aluminium-Schliff in der Druckfarbe enthalten ist. Im Abschnitt 9 ist dabei etwa doppelt so viel Aluminium enthalten wie in den beiden anderen Abschnitten.

In Fig. 2 ist eine rechteckige Menüschale 12 dargestellt, die durch zwei Innenstege 13 in drei Kammern 14, 15 und 16 unterteilt ist. Die Kammern sind durch eine Abdeckfolie 18 verschlossen, die nicht nur am Siegelrand 17 der Menüschale 12, sondern auch an den in die gleiche Höhe gezogenen Innenstegen 13 angesiegelt ist. In den Abschnitten 19, 20 und 21 ist die Abdeckfolie wieder mit Aluminium-Schliff enthaltender Druckfarbe beschichtet. Dabei enthalten diese Abschnitte je nach dem in den Kammem enthaltenen Füllgut unterschiedliche Mengen bzw. eine unterschiedliche Verteilung an Aluminium-Schliff.

Durch weitere Druckfarben kann noch eine optische Abdeckung des Aluminiums und/oder anderer Zonen erfolgen.

## Patentansprüche

1. Abdeckfolie(8,18) für eine mit mehreren Zonen ausgerüstete Menüschale(1, 12) für Fertiggerichte od.dgl., deren Inhalt im geschlossenen Zustand durch eingestrahlte Mikrowellenenergie erwärmt werden soll und die eine im Druckverfahren aufgebrachte Metallschicht enthält, welche der Mikrowellenenergie einen Widerstand entgegensetzt und wobei die Abdeckfolie(8, 18) mindestens teilweise mit Druckfarbe beschichtet ist, wobei diese Schicht Metalle und/oder Metallverbindungen enthält, die entsprechend der vorgesehenen Erwärmung in unterschiedlicher Menge und/oder unterschiedlicher Verteilung mit der Druckfarbe aufgetragen sind, dadurch gekennzeichnet, daß die Metalle bzw. Metallverbindungen in Schlifform verwendet sind.

2. Abdeckfolie nach Anspruch 1, dadurch gekennzeichnet, daß als Metall Aluminium vorgesehen ist.

3. Abdeckfolie nach Anspruch 1, dadurch gekennzeichnet, daß als Metall bzw. Metallverbindung eine Heuslersche Legierung vorgesehen ist, die in Abhängigkeit der Temperatur ihre Durchlässigkeit der Mikrowellenstrahlung verändert.

## Claims

1. Film(8,18) for covering a tray(1,12) for ready meals or similar products which has several areas, the contents of which are to be heated up in the closed tray by application of microwave energy and which includes a metal layer applied by a printing process that offers resistance to the microwave energy and which covering film(8,18) is coated with printing ink at least to some extent, this layer of ink containing metals and/or metallic compounds that are applied with the printing ink in different concentrations according to the heat that needs to be applied to the individual areas, characterised in, that the metals/metallic compounds are used in particle form.

2. Covering film according to claim 1, characterised in, that the metal provided is aluminium.

3. Covering film according to claim 1, characterised in, that a Heusler alloy is provided as the metal/metallic compound, which changes its permeability to microwave beams according to the temperature.

## Revendications

1. Feuille de recouvrement(8,18) pour une assiette-menu(1,12) pour aliments cuisinés qui est pourvue de plusiers zones et dont le contenu doit être chauffé dans l'état fermé par de l'énergie micro-ondes rayonnée, la feuille comportant une couche métallique déposée par un procédé d'impression et qui oppose une résistance à l'énergie micro-ondes, la feuille de recouvrement(8,18) est revêtue au moins partiellement d'un colorant d'impression, cette couche colorée contant des métaux et/ou des composés métalliques, qui sont déposés avec le colorant dimpression en concentrations différentes en correspondance à l'échauffement prévu des différentes zones, caractérisée en ce que les métaux ou composés métalliques sont utilisés sous forme polie.

2. Feuille de recouvrement selon la revendication 1, caractérisée en ce quil est prévu de làluminium comme métal.

3. Feuille de recouvrement selon la revendication 1, caractérisée en ce que, comme métal ou composé métallique, il est prévu un alliage Heusler dont la perméabilité au rayonnement micro-ondes varie en fonction de la température.
